# EUROPÄISCHE PATENTSCHRIFT

(11) **EP 0 535 679 B1**
(45) Veröffentlichungstag und Bekanntmachung des Hinweises auf die Patenterteilung: **27.12.1996**
(21) Anmeldenummer: 92116845.6
(22) Anmeldetag: 01.10.1992
(51) Int. Cl.: E04G 21/30

(54) **Flexible Abdeckungsbahn**
Flexible protection foil
Couverture flexible

(30) Priorität: 04.10.1991 DE 9112329 U
(43) Veröffentlichungstag der Anmeldung: 07.04.1993
(73) Patentinhaber: Wedi, Helmut, D-48282 Emsdetten (DE)
(72) Erfinder: Wedi, Helmut, D-48282 Emsdetten (DE)
(74) Vertreter: Hoffmeister, Helmut, Dr. Dipl.-Phys.

(56) Entgegenhaltungen:
- EP-A- 0 270 154
- EP-A- 0 272 712
- DE-A- 2 126 192

## Beschreibung

Die Erfindung betrifft eine flexible Abdeckungsbahn für Teppich- und Steinfußböden, Treppen, Innenausbauten und Inneneinrichtungen, die aus Kunststoffäden oder -bändchen gewebt ist und bei der auf der Abdeckungsbahn-Rückseite wenigstens teilweise eine vom Boden und/oder Objekt lösbare Kleberschicht aufgebracht ist.

Eine flexible Abdeckungsbahn der eingangs genannten Art ist aus der DE-A-2 126 192 bekannt. Sie besteht aus einem dichten Gewebe aus Pflanzenfasern oder synthetischen Fasern. Mittels eines Haftklebers wird die Bahn auf Bauteile aufgeklebt. Verwendet wird ein Kleber, der eine wiederholte Verwendbarkeit der mit dem Haftkleber ganz oder teilweise beschichteten Bahnen erlaubt.

Nachteilig ist, daß die Abdeckungsbahn eine solche Steifigkeit aufweist, daß ein enges Anschmiegen an die abzudeckenden Teile nicht möglich ist.

Aus der DE 85 35 319 U1 ist eine Schutzabdeckung für Bodenbeläge bekannt. Sie besteht aus einem schneidbaren, textilen Lumpenvlies, der auf einer Seite mit einer haftungserhöhenden Beschichtung versehen ist. Die haftungserhöhende Schicht ist entweder eine während des Auslegens aufgesprühte oder aufgestrichene Latex-Schicht oder eine durch eine Folie abgedeckte Selbstklebeschicht.

Bekannt ist weiterhin eine als Schutzmatte zu verwendende Stoffbahn (DE 84 17 177 U1). Die Stoffbahn besteht aus untereinander verbundenen, relativ dicken Einzelfasern, insbesondere Faser, Filz oder Vlies, mit einer Klebstoffschicht, die mit einer Schutzfolie abgedeckt ist.

Durch die hohe Saug- und Haftfähigkeit der Vliese und Filze gegenüber verschmutzenden flüssigen und staubförmigen Medien wird auch ein großer Teil der haftungserhöhenden Beschichtung abgedeckt, so daß die Haftungswirkung nachläßt und die Abdeckungsbahn verrutschen kann. Außerdem ergeben sich die durch starke Staubbelastung bei Tritteinwirkung Staubwolken, die ebenfalls zu einer unerwünschten allergenen Belastung führen können. Wird andererseits zum Beispiel mehr Latex aufgebracht, löst sich die Abdeckungsbahn nur sehr schwer von ihrer Unterlage. Ein weiterer Nachteil besteht darin, daß Vliese und Filze keine hohe Reißfestigfkeit haben. Hohe Zugbelastungen können zu einem Aufreißen der Abdeckungsbahn nur zu einer Beschädigung der Unterlage führen.

Der Erfindung liegt die Aufgabe zugrunde, eine flexible Abdeckungsbahn der eingangs genannten Art so weiter zu entwickeln, daß sie bei hoher Reißfestigkeit gute Haftungseigenschaften aufweist.

Erfindungsgemäß wird die Aufgabe bei einer Abdeckungsbahn der eingangs genannten Art dadurch gelöst, daß die Abdeckungsbahn teilweise aus nicht-armierten und teilweise aus armierten Kunststoffäden oder -bändchen gewebt ist.

Die mit der Erfindung erzielten Vorteile bestehen insbesondere darin, daß die Abdeckungsbahn durch die gewebten Kunststoffäden die positiven Eigenschaften von Textilien und Kunststoffolien vereinigt, auf den Objekten gut haftet, extrem strapazierfähig ist und ohne weiteres über die ganze Benutzungszeit, z.B. über eine ganze Bauphase, ein sicherer Boden- und Objektschutz ist.

Die nicht-armierten Kunststoffäden oder -bändchen übernehmen eine abdichtende Funktion, während die armierten Kunststoffäden oder -bändchen das mechanische Gerüst darstellen.

Vorzugsweise werden die armierten Fäden oder Bändchen derart armiert, daß in die Fäden oder Bändchen feine Glasfasern oder andere geeignete, die Reißfestigkeit erhöhende Fasern eingebaut werden.

Damit die Abdeckungsbahn ihren besonderen Anforderungen gerecht werden kann, ist sie in vorteilhafter Weise Polyethylen-Bändchengewebe hergestellt. Hierbei werden die positiven Eigenschaften eines textilen Belages - unter anderem hohe Reißfestigkeit, gute Handhabbarkeit - und die eines Kunststoffbelages - u.a. gute Beständigkeit bei Nässe und bei starker Verschmutzung - miteinander vereinigt.

Ein Ausführungsbeispiel der Erfindung ist in der Zeichnung dargestellt und wird im folgenden näher beschrieben. Es zeigen:
- Fig. 1: einen vergrößerten Teilausschnitt einer Abdekkungsbahn in schematischer Darstellung
- Fig. 2: einen mit einer Abdeckungsbahn abgedeckten Treppenaufgang
- Fig. 3: eine schematische Darstellung von auf der Rückseite der Abdeckungsbahn aufbringbaren Kleberschichtformen

Die Abdeckungsbahn besteht aus einem Polyethylen-Folien-Bändchen-Gewebe. Sie besteht aus groben, ca. 1 bis 3 mm breiten und 0,1 bis 0,5 mm dicken Kunststoff- oder armierten Kunststoffbändchen 2, 3, die, wie Fig. 1 verdeutlicht, fest miteinander verwebt sind. In diesem Gewebe übernehmen die Kunststoffbändchen 2 einen Großteil der abdichtenden Funktion der Abdeckungsbahn 1, während die armierten Kunststoffbändchen oder -fäden 3 im Prinzip das mechanische Gerüst darstellen. Gewebt werden kann die Abdeckungsbahn 1 in den bei Stoffen üblichen Breiten von 0,40 bis 4 m. Sollte es notwendig sein, können diese Breiten unter- aber auch überschritten werden. Die Länge des Gewebes wird dabei nicht durch fertigungstechnische Gesichtspunkte, sondern vorrangig durch anwendungstechnische Gesichtspunkte bestimmt. Deshalb ist eine Rolle oder eine zusammengefaltete Abdeckungsbahn nur so umfangreich wie nötig und so schwer, daß sie ein Mann auf der Baustelle bewältigen kann.

Wie die Abdeckungsbahn 1 auf einer Baustelle auslegbar ist, verdeutlicht Fig. 2. Dabei wird die Abdeckungsbahn 1 auf die Breite und die Länge einer abzudeckenden Treppe 5 und eines Fußbodens 6 zugeschnitten. Auf der Rückseite der Abdeckungsbahn 1 befindet sich eine Kleberschicht 4.

Beispielsweise sind Dispersionshaftkleber auf Acrylatbasis verwendbar. Die Kleberschichten 4 können aber auch auf Basis von Latex, Synthesekautschuk, Polyisobutylen oder Polyvinyläther hergestellt, beispielsweise auch aus einer Lösung heraus aufgebracht werden. Dem Fachmann für Klebwerkstoffe sind zahlreiche Variationen und Anwendungsfälle bekannt, so daß auf seine Anforderung hin von seiten der Klebstoff-Industrie Rechnung getragen werden kann.

Die Kleberschicht 4 kann bereits während der Herstellung oder auf der Baustelle, wie in Fig. 3 dargestellt als punktuelle Kleberschicht 4.1, als streifenförmige Kleberschicht 4.2 bzw. als ganzflächige Kleberschicht 4.3, aufgebracht werden. Aufgebracht wird dabei in allen Fällen eine Klebermenge von 30 bis 100 g naß/m², was den Vorteil hat, daß ein sicheres Haften und leichtes Lösen von der zu schützenden Fläche sowie ein niedriger Klebestoffeinsatz gewährleistet ist. Der Kleber hat vorzugsweise eine Viskosität (20°C) von 24.000 mPa·s und besteht aus einer handelsüblichen Dispersion auf Acrylatbasis.

Das Lösungsmittel verdunstet anschließend weitgehend. Beim Abdecken der Treppe 5 ist es vorteilhaft, eine Abdeckungsbahn mit einer bei der Herstellung aufgebrachten punktuellen Kleberschicht 4.1 zu verwenden. Für die Trittflächen der Stufen wird diese Schicht durch eine ganzflächige Kleberschicht 4.3 und an den Rändern zur Wand der gegenüberliegenden Seite als streifenförmige Schicht 4.2 ergänzt. Auf der durchgehenden und glatten Fußbodenfläche 6 reicht es aus, nur die Ränder mit einer streifenförmigen Kleberschicht 4.2 zu versehen. Bei dieser Kombination der einzelnen Kleberschichtformen haftet die Abdeckungsbahn 1 sehr gut auf dem aus Fliesen bestehenden Untergrund.

Sind Objekte (nicht dargestellt) in einem Raum vorhanden, die eine komplizierte Konfiguration haben, wird in vorteilhafter Art und Weise eine Abdeckungsbahn 1 mit einer ganzflächigen Kleberschicht 4.3 gewählt.

Grundsätzlich können auch beidseitig beschichtete Klebestreifen, wie wie beispielsweise für die Teppichverlegung üblich sind, verwendet werden.

Dadurch, daß die Abdeckungsbahn sehr strapazierfähig ist und auf dem Boden und auf den Objekten gut haftet, sitzt sie während der ganzen Benutzungszeit, z.B. über eine ganze Bauphase, sicher. Durch den Gewebecharakter der Abdeckungsbahn 1 wird dabei der Aufprall herunterfallender Gegenstände gedämpft und flüssige Medien, z.B. Farbspritzer, aufgenommen.

Um die Staubdichtigkeit zu erhöhen, kann zusätzlich noch zwischen der gewebten Bahn und der Klebeschicht noch eine Kunststoffolie, z.B. aus Polyethylen, mit einer Dicke zwischen 0,5 und 2 mm an der gewebten Bahn angeschweißt oder angeklebt werden, die dann auf ihrer freien Seite mit der Kleberschicht versehen wird.

Nach dem Gebrauch wird die Abdeckungsbahn 1 vom Untergrund aufgenommen. Die Kleberschichten 4.1, 4.2 und 4.3 lösen sich rückstandsfrei von der Treppe 5 und dem Fußboden 6 ab, so daß sich eine Nachreinigung erübrigt. Ist die Abdeckungsbahn nicht allzu stark verschmutzt, ist sie für einen gleichen Einsatzfall wieder verwendbar, da die Kleberschichten 4.1, 4.2 und 4.3 ihre haftenden Eigenschaften weitestgehend beibehalten.

### Bezugszeichenliste

- 1: Abdeckungsbahn
- 2: Kunststoffbändchen
- 3: armiertes Kunststoffbändchen, -faden
- 4: Kleberschicht
- 4.1: punktuelle Kleberschicht
- 4.2: streifenförmige Kleberschicht
- 4.3: ganzflächige Kleberschicht
- 5: Treppe
- 6: Fußboden

## Patentansprüche

1. Flexible Abdeckungsbahn für Teppich- und Steinfußböden, Treppen, Innenausbauten und Inneneinrichtungen, die aus Kunststoffäden (2; 3) oder -bändchen gewebt ist und bei der auf der Abdeckungsbahn-Rückseite wenigstens teilweise eine vom Boden und/oder Objekt (5; 6) lösbare Kleberschicht (4) aufgebracht ist, dadurch gekennzeichnet, daß die Abdeckungsbahn teilweise aus nicht-armierten und teilweise aus armierten Kunststoffäden oder -bändchen gewebt ist.

2. Flexible Abdeckungsbahn nach Anspruch 1, dadurch gekennzeichnet, daß die armierten Fäden oder Bändchen (3) mit Glasfasern armiert sind.

3. Flexible Abdeckungsbahn nach Anspruch 1, dadurch gekennzeichnet, daß die Abdeckungsbahn aus Polyethylen-Bändchen gewebt ist.

4. Flexible Abdeckungsbahn nach einer der vorgenannten Ansprüche, dadurch gekennzeichnet, daß zwischen der gewebten Bahn (2 + 3) und der Kleberschicht (4) eine abdichtende Kunststoffolie aufgebracht ist.

## Claims

1. A flexible web for covering carpeted or stone floors, stairs, indoor extensions and indoor equipment, and woven from plastic threads (2; 3) or strips and wherein an adhesive layer (4) releasable from the floor and/or the object (5; 6) is applied at least to parts of the back of the covering web, characterised in that the web is woven partly from non-reinforced and partly from reinforced plastic threads or strips.

2. A flexible web according to claim 1, characterised in that the reinforced threads or strips (3) are reinforced with glass fibres.

3. A flexible web according to claim 1, characterised in that the web is woven from polyethylene strips.

4. A flexible web according to any of the preceding claims, characterised in that a sealing plastic sheet is disposed between the woven web (2+3) and the adhesive layer (4).

## Revendications

1. Revêtement flexible pour sols moquettés et carrelés, escaliers, constructions et équipements intérieurs, lequel revêtement est formé de fils ou de petites bandes synthétiques (2 ; 3) tissés et comporte sur sa face arrière, au moins partiellement une couche de colle (4) pouvant être enlevée du sol et/ou de l'objet (5 ; 6), caractérisé en ce que le revêtement est tissé en partie avec des fils ou des petites bandes synthétiques non renforcés et en partie avec des fils ou des petites bandes synthétiques renforcés.

2. Revêtement flexible selon la revendication 1, caractérisé en ce que les fils ou les petites bandes (3) renforcés le sont avec des fibres de verre.

3. Revêtement flexible selon la revendication 1, caractérisé en ce que le revêtement est tissé avec des petites bandes en polyéthylène.

4. Revêtement flexible selon l'une des revendications précédentes, caractérisé en ce qu'une couche en matière plastique d'étanchéité est appliquée entre le revêtement tissé (2 + 3) et la couche de colle (4).
